# FASCICULE DE BREVET EUROPEEN

(11) **EP 0 992 593 B1**
(45) Date de publication et mention de la délivrance du brevet: **26.05.2004**
(21) Numéro de dépôt: 99870192.4
(22) Date de dépôt: 21.09.1999
(51) Int. Cl.: C21D 9/573, C21D 1/63

(54) **Procédé de refroidissement en continu d'une tôle en acier et dispositif pour sa mise en oeuvre**
Vorrichtung und Verfahren zum kontinuierlichen Abkühlen von Stahlblechen
Method and device for continuous cooling of steel sheet

(30) Priorité: 01.10.1998 BE 9800710
(43) Date de publication de la demande: 12.04.2000
(73) Titulaire: Centre de Recherches Metallurgiques - Centrum voor de Research in de Metallurgie, 1200 Bruxelles (BE)
(72) Inventeur: Simon, Pierre, 4053 Embourg (BE)
(74) Mandataire: Van Malderen, Michel

(56) Documents cités:
- EP-A- 0 086 331
- EP-A- 0 195 658
- EP-A- 0 195 659
- BE-A- 887 507
- LU-A- 81 187
- PATENT ABSTRACTS OF JAPAN vol. 007, no. 225 (C-189), 6 octobre 1983 (1983-10-06) & JP 58 120747 A (SHIN NIPPON SEITETSU KK), 18 juillet 1983 (1983-07-18)

## Description

### Domaine technique

La présente invention a trait à un procédé de refroidissement en continu d'une tôle en acier, en particulier lors d'un refroidissement à l'eau bouillante d'une tôle en acier défilant en continu, et à un dispositif pour sa mise en oeuvre.

### Etat de la technique.

L'utilisation intensive de l'acier en tant que matériau constitutif dans divers domaines est chose courante, par exemple sous forme de tôles dans le cadre de l'industrie automobile, et a eu pour effet de promouvoir le développement de produits de base en acier, tels que des tôles, de plus en plus adaptés à leur usage final. Dans ce contexte d'applications diverses, on a été amené à développer des tôles qui devaient répondre à des critères précis tant au niveau des opérations d'élaboration telles que l'emboutissage ou le soudage, qu'au niveau de l'aspect final obtenu après un revêtement de surface tel qu'une galvanisation. Les traitements thermiques sont actuellement une étape quasi inévitable mais coûteuse dans le cycle de fabrication d'une tôle en acier et ont pour but principal d'une part, de restaurer certaines propriétés mécaniques de la tôle que les opérations précédentes, telles que le laminage, ont altérées, et d'autre part, de préparer la surface de la tôle pour une opération future telle qu'un revêtement de protection contre la corrosion

La présente invention prend place dans la catégorie des traitements thermiques faisant intervenir un refroidissement dit "à l'eau bouillante" ou HOWAQ (hot water quenching), c'est-à-dire impliquant l'immersion de la tôle dans de l'eau à plus de 95 % de sa température d'ébullition exprimée en °C. Ce type de refroidissement est opéré en continu en faisant passer la tôle dans une cuve contenant l'eau bouillante et permet d'obtenir des tôles présentant une distribution homogène des propriétés mécaniques dans l'ensemble de la tôle ainsi qu'une planéité satisfaisante après refroidissement. Dans le cadre de la pratique industrielle des procédés de refroidissement du type HOWAQ, on a cependant relevé deux éléments qui en limitent les possibilités d'application industrielle.

Le premier élément a trait à l'obligation de se limiter à une température de la tôle à la sortie de la cuve de refroidissement supérieure à 290 à 320 °C, sinon on constate que la tôle refroidie présente un défaut de planéité. Une température de sortie de la tôle aussi élevée exclut la mise en oeuvre du HOWAQ.

Le second élément est fondamentalement inhérent au principe même de. l'échange de chaleur qui s'opère entre la tôle et l'eau bouillante et pour lequel on constate qu'on atteint rapidement une valeur maximale de la vitesse de refroidissement. Malheureusement, comme dans le cas précédent des températures de sortie de la tôle, cette valeur maximale est elle aussi fortement inférieure aux vitesses actuellement exigées par l'évolution des traitements thermiques. A titre d'exemple, la vitesse de refroidissement maximale du HOWAQ est d'environ 60 °C/s pour une tôle de 0,8 mm d'épaisseur, alors qu'on souhaiterait atteindre plus de 100 °C/s, voire 500 à 1000 °C/s pour cette gamme de produits.

Le document EP-A-0 086 331 décrit une ligne de traitement thermique continu pour bande d'acier laminée à froid comprenant notamment une zone de refroidissement munie d'au moins deux cuves de refroidissement vertical au trempé dans l'eau chaude, le passage de la bande d'une cuve à l'autre se faisant grâce à des rouleaux déflecteurs. La première cuve est pourvue de moyens permettant le contrôle de la portion de bande passant dans la cuve tandis que la seconde cuve est pourvue de moyens de contrôle de la température de l'eau chaude dans cette deuxième cuve et de moyens de refroidissement par jets d'eau chaude à une température comprise entre 60 et 75 °C.

Le document JP-A-58 120747 décrit une installation de traitement thermique pour bande d'acier laminée à froid comprenant l'immersion de la bande dans une cuve contenant un bain d'eau bouillante, un dispositif de contrôle de la longueur d'immersion de la bande et des injecteurs d'eau chaude situés dans la première ou la seconde moitié de la cuve qui sont délimitées par une paroi centrale.

### Présentation de l'invention

La présente invention apporte une solution aux limitations d'emploi dans le contexte du refroidissement à l'eau bouillante ou HOWAQ et, avantage économique non négligeable, sa mise en oeuvre permet d'adapter facilement une ligne industrielle HOWAQ existante pour étendre la gamme des tôles qu'on peut y traiter.

L'invention se rapporte donc à un procédé et à un dispositif, tels que que définis dans les revendications 1 et 7, respectivement.

L'invention permet de procéder à ce qu'on appelle usuellement en technique un "full quench", c'est-à-dire d'arriver à une température de sortie de la tôle d'environ 100 °C et ce avec des vitesses de l'ordre de 500°C/s à 1000°C/s pour 0,8 mm d'épaisseur.

Le but est donc de modifier les conditions d'exécution d'un refroidissement du type HOWAQ habituel de manière à pouvoir obtenir une température de sortie de la tôle plus basse et des intensités de refroidissement plus élevées, tout en conservant l'avantage d'un traitement de refroidissement en continu de la tôle qui peut être mis en oeuvre sur une installation HOWAQ existante adaptée à faible coût. L'idée de base consiste à installer un caisson de refroidissement du type "black boxes", c'est-à-dire des boîtes comprenant des dispositifs, comme par exemple des gicleurs, qui projettent un fluide sous pression vers la surface de la tôle à refroidir lors du passage de ladite tôle dans la boîte en question.

En vue de faciliter la compréhension de l'invention et d'en préciser les éléments importants, la description fait référence à deux figures. La figure 1 est une vue globale d'une installation de refroidissement du type HOWAQ et la figure 2 est une vue partielle relative à la partie directement concernée par la présente invention.

Dans le procédé HOWAQ classique, la tôle (1) sort d'une enceinte (2) relative au traitement précédent de la tôle (1) sous une atmosphère particulière et est introduite via le sas (3), comportant par exemple dans le cas exposé 2 paires de rouleaux, dans une cuve (4) contenant l'eau bouillante (5). La tôle (1) plonge dans la cuve (4), passe sur un système de rouleaux (6) de renvoi de fond monté sur un berceau (7) lequel est mobile verticalement dans la cuve (4) afin de permettre la modification du temps de passage de la tôle (1) dans l'eau (5), et finalement, la tôle (1) sort de la cuve (4) via un sas de sortie (8) et est dirigée vers d'autres étapes (14) de son élaboration.

On peut dire que l'origine de la présente invention a consisté globalement à associer aux opérations classiques du HOWAQ une opération supplémentaire qui prend place au sein même de la cuve (4) au moyen d'un caisson de refroidissement distinct.

En outre, on a aussi rapidement constaté que l'association précédente donne naissance à un nouveau procédé de refroidissement, objet de la présente invention, qui permet de traiter des tôles qui doivent sortir du refroidissement à une température très inférieure à 350 °C et ce en ayant subi un refroidissement avec une vitesse de refroidissement supérieure à 60 °C/s, apportant ainsi une solution pratique aux limitations évoquées précédemment à propos du HOWAQ classique.

En effet, des essais effectués sur une tôle de 0,8 mm d'épaisseur ont montré que le procédé de la présente invention permet de travailler avec une température de sortie de la tôle proche de 100 °C et ce avec une vitesse de refroidissement proche de 1.000 °C/s, sans impact négatif sur les caractéristiques géométriques de la tôle après refroidissement, notamment sa planéité.

Cependant, il s'est rapidement avéré lors d'essais préliminaires que l'installation d'un caisson de refroidissement distinct, contenant un fluide à une température comprise entre 20 et 100 °C, directement à la sortie de la tôle hors de l'eau contenue dans la cuve de refroidissement HOWAQ, a pour effet que du liquide plus froid s'écoule hors du caisson vers la cuve, et ce même en présence d'un sas d'entrée performant à l'entrée du caisson. Il en résulte que la distribution de température tant dans la cuve que dans le caisson en est affectée et provoque un abaissement de la température de l'eau contenue dans la cuve HOWAQ, lequel entraîne l'apparition de défauts de planéité dans les tôles traitées.

La solution proposée consiste à disposer le caisson de refroidissement de manière à obtenir des niveaux de fluides de refroidissement identiques dans la cuve et le caisson. De par l'absence de différence de pression statique entre l'intérieur et l'extérieur du caisson de refroidissement distinct, on constate des fuites pratiquement négligeables vers la cuve HOWAQ.

Dans le procédé de refroidissement en continu d'une tôle (1) en acier selon la présente invention, ladite tôle (1) est en défilement continu et à une température comprise entre 680 °C et 850 °C. On refroidit la tôle (1) en la faisant passer dans une cuve (4) contenant un bain d'eau (5) maintenu à une température supérieure à 95 % de sa température d'ébullition exprimée en °C, on applique à la tôle (1) une seconde opération de refroidissement distincte de la première et qui prend place dans la phase finale de la première, on utilise pour cette seconde opération de refroidissement un dispositif de refroidissement distinct (9), appelé ci-après boîte de refroidissement, on fait passer la tôle (1) dans la boîte de refroidissement (9), on construit ladite boîte de refroidissement (9) et on la dispose dans la cuve (4) de telle sorte que la tôle (1) entre dans ladite boîte de refroidissement (9) en un point situé sous le niveau (10) de l'eau (5) dans la cuve (4), on projette un fluide vers la tôle (1) lors de son passage à l'intérieur de ladite boîte de refroidissement (9) et on déplace verticalement la boîte de refroidissement dans la cuve (4).

Suivant une modalité préférentielle de mise en oeuvre du procédé de l'invention, on déplace verticalement la boîte de refroidissement (9) de manière à réduire à une valeur minimale la différence entre les niveaux de liquide de refroidissement respectivement (10) dans la cuve (4) et (11) dans la boîte de refroidissement (9).

Suivant une modalité de mise en oeuvre du procédé de l'invention, on projette dans la boîte de refroidissement (9) vers la tôle (1) un fluide dont la température est comprise entre 20 et 100 °C.

Suivant une autre modalité de mise en oeuvre du procédé de l'invention, on utilise de l'eau comme fluide projeté dans la boîte de refroidissement (9).

Suivant une autre modalité préférentielle de mise en oeuvre du procédé de l'invention, on fait varier la température de la tôle (1) en acier à l'entrée de la boîte de refroidissement (9) en modifiant le temps d'immersion de ladite tôle (1) dans l'eau (5) de la cuve (4) avant qu'elle ne pénètre dans la boîte de refroidissement (9); de préférence, on modifie la longueur du chemin parcouru par ladite tôle (1) dans la cuve (4) en déplaçant verticalement le berceau (7) supportant les rouleaux (6) de renvoi de fond.

La présente invention a aussi trait à un dispositif pour la mise en oeuvre des modalités précédentes du procédé de la présente invention.

Le dispositif de refroidissement pour la mise en oeuvre du procédé de refroidissement en continu d'une tôle (1) en acier en défilement continu selon la présente invention comprend une cuve (4) remplie d'eau (5) à une température supérieure à 95 % de sa température d'ébullition exprimée en °C dans laquelle la tôle (1) plonge puis remonte après passage sur des rouleaux (6) de renvoi de fond. Il comporte un moyen de refroidissement (9), appelé boîte de refroidissement, disposé sur le chemin suivi par la tôle (1) de telle sorte que celle-ci entre dans la boîte de refroidissement (9) en-dessous de la surface libre (10) de l'eau (5) dans la cuve (4).

Suivant une modalité de réalisation du dispositif, objet de la présente invention, la boîte de refroidissement (9) est un caisson alimenté en fluide sous pression et pourvu d'éléments pour projeter un fluide vers la tôle (1), par exemple des trous ou des gicleurs, en une densité comprise entre 400 et 2.000 éléments par m2 de surface active en projection.

Suivant une autre modalité de réalisation du dispositif, objet de la présente invention, la boîte de refroidissement (9) est pourvue de moyens (12) et (13) destinés tant à limiter la fuite vers la cuve (4) du fluide projeté vers la tôle (1) à l'intérieur de la boîte de refroidissement (9) que d'empêcher l'entrée de l'eau de la cuve (4) dans la boîte de refroidissement (9).

Suivant encore une autre modalité de réalisation du dispositif, objet de la présente invention, le circuit alimentant la boîte de refroidissement comporte des systèmes aptes à réguler les conditions de travail du fluide projeté, de préférence sa température.

Suivant une modalité de réalisation préférentielle du dispositif, objet de la présente invention, un berceau (7) supporte les rouleaux (6) de renvoi de fond et est déplaçable verticalement, permettant de la sorte de modifier le temps de passage de la tôle (1) dans la cuve (4), des sas (3) et (8) sont disposés respectivement à l'entrée et à la sortie de la tôle (1) en acier respectivement dans et hors de l'enceinte comprenant la cuve (4) afin d'isoler l'enceinte contenant la cuve (4) par rapport aux atmosphères régnant dans les enceintes respectivement (2) dont est originaire la tôle (1) et (14) vers laquelle elle se dirige après refroidissement.

## Revendications

1. Procédé de refroidissement en continu d'une tôle d'acier (1) en défilement continu, dont la température initiale est comprise entre 680 °C et 850 °C, dans lequel :
- on refroidit en continu la tôle (1) dans une première étape de refroidissement en la faisant passer dans une cuve (4) contenant un bain d'eau (5) maintenu à une température supérieure à 95% de sa température d'ébullition ;
- on applique à la tôle (1) une seconde étape de refroidissement distincte et prenant place dans la phase finale de la première étape ;
- on utilise pour cette seconde étape de refroidissement un dispositif de refroidissement (9) distinct, appelé ci-après boîte de refroidissement, dans lequel on fait passer la tôle (1), ladite boîte de refroidissement étant construite et disposée dans la cuve (4) de telle sorte que la tôle (1) entre dans la boîte de refroidissement (9) en un point situé sous le niveau (10) de la surface libre de l'eau (5) dans la cuve (4) ;
- on projette un fluide vers la tôle (1) lors de son passage à l'intérieur de ladite boîte de refroidissement (9), contenant également le fluide sous forme liquide, **caractérisé en ce qu'**on déplace verticalement la boîte de refroidissement (9) dans la cuve (4), de manière à faire varier le niveau (11) de la surface libre du liquide dans la boîte de refroidissement (9) relativement au niveau (10) de la surface libre de l'eau (5) dans la cuve (4).

2. Procédé selon la revendication 1, **caractérisé en ce que** le déplacement vertical est réalisé de manière à réduire à une valeur minimale la différence entre les niveaux de liquide de refroidissement (10,11) respectivement dans la cuve (4) et la boîte de refroidissement (9).

3. Procédé de refroidissement suivant les revendications 1 ou 2, **caractérisé en ce qu'**on projette dans la boîte de refroidissement (9) vers la tôle (1) un fluide dont la température est comprise entre 20 et 100°C.

4. Procédé suivant l'une ou l'autre des revendications 1 à 3, **caractérisé en ce qu'**on utilise de l'eau comme fluide projeté dans le boîte de refroidissement (9).

5. Procédé suivant une ou plusieurs des revendications 1 à 4, **caractérisé en ce qu'**on fait varier la température de la tôle (1) en acier à l'entrée de la boîte de refroidissement (9) en modifiant le temps d'immersion de ladite tôle (1) dans l'eau (5) de la cuve (4) avant qu'elle ne pénètre dans la boîte de refroidissement (9).

6. Procédé suivant la revendication 5, **caractérisé en ce qu'**on module le temps d'immersion de la tôle (1) dans l'eau (5) de la cuve (4) au cours du premier refroidissement en déplaçant verticalement le berceau (7) supportant les rouleaux (6) de renvoi de fond pour modifier la longueur du chemin parcouru par ladite tôle (1) dans la cuve (4).

7. Dispositif de refroidissement pour la mise en oeuvre du procédé du procédé de refroidissement en continu d'une tôle d'acier (1) en défilement continu selon l'une quelconque des revendications 1 à 6, comprenant une cuve (4) remplie d'eau (5) maintenue à une température supérieure à 95% de sa température d'ébullition, dans laquelle la tôle (1) plonge puis remonte après passage sur des rouleaux (6) de renvoi de fond, **caractérisé en ce qu'**il comporte un moyen de refroidissement (9), appelé boîte de refroidissement, disposé sur le chemin suivi par la tôle (1) de bas en haut de telle sorte que celle-ci entre dans la boîte de refroidissement (9) en dessous de la surface libre (10) de l'eau (5) dans la cuve (4 ) et **en ce que** la boîte de refroidissement (9) est déplaçable verticalement dans la cuve (4).

8. Dispositif suivant la revendication 7, **caractérisé en ce que** la boîte de refroidissement (9) est un caisson alimenté en fluide sous pression et pourvu d'éléments pour projeter un fluide vers la tôle (1).

9. Dispositif suivant la revendication 8, **caractérisé en ce que** la boîte de refroidissement (9) comporte des éléments pour projeter un fluide en une densité comprise entre 400 et 2.000 éléments par m2 de surface active en projection.

10. Dispositif suivant une ou plusieurs des revendications 7 à 9, **caractérisé en ce que** la boîte de refroidissement (9) est pourvue de moyens (12) et (13) destinés tant à limiter la fuite vers la cuve (4) du fluide projeté vers la tôle (1) à l'intérieur de la boîte de refroidissement (9) que d'empêcher l'entrée de l'eau de la cuve (4) dans la boîte de refroidissement (9)

11. Dispositif suivant une ou plusieurs des revendications 7 à 10, **caractérisé en ce que** le circuit alimentant la boîte de refroidissement (9) comporte des systèmes aptes à réguler les conditions de travail du fluide projeté.

12. Dispositif suivant une ou plusieurs des revendications 7 à 11, **caractérisé en ce qu'**il comporte un berceau (7) qui supporte les rouleaux (6) de renvoi de fond et qui est déplaçable verticalement, **en ce que** des sas (3) et (8) sont disposés respectivement à l'entrée et à la sortie de la tôle (1) en acier respectivement dans et hors de l'enceinte comprenant la cuve (4) afin d'isoler l'enceinte contenant la cuve (4) par rapport aux atmosphères régnant dans les enceintes respectivement (2) dont est originaire la tôle (1) et (14) vers laquelle elle se dirige après refroidissement.

## Patentansprüche

1. Verfahren zur fortlaufenden Kühlung eines Stahlblechs (1), dessen anfängliche Temperatur zwischen 680°C und 850 °C liegt, im Durchlaufverfahren, wobei:
- das Blech (1) im Durchlaufverfahren in einer ersten Abkühlphase gekühlt wird, indem es durch einen Behälter (4) mit einem Wasserbad (5) läuft, das auf einer Temperatur gehalten wird, die mehr als 95% seiner Siedetemperatur beträgt,
- das Blech (1) einer zweiten, separaten Abkühlphase unterzogen wird, die in der Endphase der ersten Phase stattfindet,
- für diese zweite Abkühlphase eine getrennte Abkühlvorrichtung (9) - im folgenden als Kühlkasten bezeichnet - verwendet wird, durch den das Blech (1) geleitet wird, wobei dieser Kühlkasten in den Behälter (4) eingebaut und so angeordnet ist, dass das Blech (1) an einem Punkt unter dem Niveau (10) der freien Wasseroberfläche (5) im Behälter (4) in den Kühlkasten (9) eintritt,
- beim Durchlauf durch den besagten Kühlkasten (9) ein Medium auf das Blech (1) gespritzt wird, das der Kühlkasten auch in flüssigem Zustand enthält, **dadurch gekennzeichnet, dass** der Kühlkasten (9) in senkrechter Richtung im Behälter (4) bewegt wird, so dass das Niveau (11) der freien Flüssigkeitsoberfläche im Kühlkasten im Verhältnis zum Niveau (10) der freien Wasseroberfläche (5) im Behälter (4) variiert.

2. Verfahren nach Anspruch 1, **dadurch gekennzeichnet, dass** die senkrechte Bewegung so durchgeführt wird, dass die Differenz zwischen dem jeweiligen Stand der Kühlflüssigkeit (10, 11) im Behälter (4) und im Kühlkasten (9) auf ein Minimum reduziert wird.

3. Kühlverfahren nach Anspruch 1 oder 2, **dadurch gekennzeichnet, dass** im Kühlkasten (9) ein Medium auf das Blech (1) gespritzt wird, dessen Temperatur zwischen 20 und 100°C liegt.

4. Verfahren nach einem der Ansprüche 1 bis 3, **dadurch gekennzeichnet, dass** als Medium, das in den Kühlkasten (9) gespritzt wird, Wasser verwendet wird.

5. Verfahren nach einem der Ansprüche 1 bis 4, **dadurch gekennzeichnet, dass** die Temperatur des Stahlblechs (1) beim Eintritt in den Kühlkasten (9) durch Änderung der Eintauchzeit dieses Blechs (1) in das Wasser (5) des Behälters (4) vor dem Eintritt in den Kühlkasten (9) variiert wird.

6. Verfahren nach Anspruch 5, **dadurch gekennzeichnet, dass** die Eintauchzeit des Blechs (1) in das Wasser (5) des Behälters (4) während der ersten Kühlphase durch senkrechte Verschiebung der Aufnahme (7) der Bodenumlenkrollen (6) zur Änderung der Weglänge, die das besagte Blech (1) in dem Behälter (4) zurücklegt, verändert wird.

7. Kühlvorrichtung für die Umsetzung des Durchlauf-Kühlverfahrens eines Stahlblechs (1) nach einem der Ansprüche 1 bis 6, die einen mit Wasser (5) gefüllten Behälter (4) umfasst, das auf einer Temperatur gehalten wird, die mehr als 95% seiner Siedetemperatur beträgt, in das das Blech (1) eintaucht und nach dem Passieren der Bodenumlenkrollen (6) wieder nach oben läuft, **dadurch gekennzeichnet, dass** sie eine Kühlvorrichtung (9) umfasst, die als Kühlkasten bezeichnet wird und die auf dem vom Blech (1) von unten nach oben durchlaufenen Weg angeordnet ist, so dass das Blech unter der freien Wasser(5)-Oberfläche (10) im Behälter (4) in den Kühlkasten (9) eintritt, und dadurch, dass der Kühlkasten (9) senkrecht im Behälter (4) beweglich ist.

8. Vorrichtung nach Anspruch 7, **dadurch gekennzeichnet, dass** der Kühlkasten (9) ein Kasten ist, der mit einem Medium unter Druck gespeist wird und mit Vorrichtungen versehen ist, um ein Medium auf das Blech (1) zu spritzen.

9. Vorrichtung nach Anspruch 8, **dadurch gekennzeichnet, dass** der Kühlkasten (9) Vorrichtungen umfasst, um ein Medium mit einer Dichte zwischen 400 und 2000 Elementen pro m2 aktiver Spritzoberfläche zu spritzen.

10. Vorrichtung nach einem oder mehreren der Ansprüche 7 bis 9, **dadurch gekennzeichnet, dass** der Kühlkasten (9) mit Mitteln (12) und (13) ausgestattet ist, die sowohl Lecks des im Kühlkasten (9) auf das Blech (1) gespritzten Mediums zum Behälter (4) hin begrenzen sollen, als auch das Eintreten des Behälter(4)-Wassers in den Kühlkasten verhindern sollen.

11. Vorrichtung nach einem oder mehreren der Ansprüche 7 bis 10, **dadurch gekennzeichnet, dass** der Kreislauf, der der Speisung des Kühlkastens (9) dient, Systeme umfasst, die geeignet sind, die Betriebsbedingungen des Spritzmediums zu regeln.

12. Vorrichtung nach einem oder mehreren der Ansprüche 7 bis 11, **dadurch gekennzeichnet, dass** sie eine Aufnahme (7) umfasst, die die Bodenumlenkrollen (6) trägt und die senkrecht beweglich ist, dadurch, dass Schleusen (3) und (8) jeweils am Einlauf und Auslauf des Stahlblechs (1) in den bzw. aus dem Raum, der den Behälter (4) enthält, angebracht sind, um den Raum, der den Behälter (4) enthält, gegenüber der Atmosphäre zu isolieren, die in dem Raum (2) herrscht, aus dem das Blech (1) kommt, bzw. in dem Raum (14), in den das Blech nach der Abkühlung läuft.

## Claims

1. Method for the continuous cooling of a sheet steel (1) in continuous motion with an initial temperature between 680°C and 850°C, in which:
- the sheet (1) is continuously cooled in a first cooling stage by passing through a tank (4) containing a bath (5) of water maintained at a temperature higher than 95% of its boiling temperature;
- a second, separate cooling stage is applied to the sheet (1), taking place in the final phase of the first stage;
- for this second cooling stage, a separate cooling device (9), hereafter called a cooling box, is used through which the sheet (1) passes, said cooling box being built and placed in the tank (4) in such a way that the sheet (1) enters the cooling box (9) at a point located beneath the level (10) of the open surface of the water (5) in the tank (4);
- a fluid is sprayed toward the sheet (1) as it passes inside said cooling box (9), also containing the fluid in a liquid form, **characterised in that** the cooling box (9) is vertically shifted in the tank (4) so as to vary the level (11) of the open surface of the liquid in the cooling box (9) relative to the level (10) of the open surface of the water (5) in the tank (4).

2. Method as in Claim 1, **characterised in that** the vertical shift is carried out so as to reduce to a minimum value the difference between the levels of cooling liquid (10, 11) in the tank (4) and in the cooling box (9), respectively.

3. Cooling method as in Claim 1 or 2, **characterised in that** a fluid at a temperature between 20 and 100°C is sprayed in the cooling box (9) toward the sheet (1).

4. Method as in any one of Claims 1 to 3, **characterised in that** water is used as the fluid sprayed in the cooling box (9).

5. Method as in one or several of Claims 1 to 4, **characterised in that** the temperature of the sheet steel (1) at the entry of the cooling box (9) is varied by modifying the immersion time of said sheet (1) into the water (5) of the tank (4) before it enters the cooling box (9).

6. Method as in Claim 5, **characterised in that** the immersion time of the sheet (1) into the water (5) of the tank (4) is adjusted during the first cooling by vertically shifting the cradle (7) supporting the bottom return rollers (6) so as to modify the length of the route travelled by said sheet (1) in the tank (4) .

7. Cooling device for the implementation of the continuous cooling method for a sheet steel (1) in continuous motion as in any one of Claims 1 to 6, comprising a tank (4) filled with water (5) maintained at a temperature higher than 95% of its boiling point, into which the sheet (1) is plunged and then brought back after passing over bottom return rollers (6), **characterised in that** it comprises a cooling means (9), called a cooling box, located on the route followed by the sheet (1) from the bottom upwards in such a way that the latter enters the cooling box (9) beneath the open surface (10) of the water (5) in the tank (4) and **in that** the cooling box (9) can be vertically shifted in the tank (4).

8. Device as in Claim 7, **characterised in that** the cooling box (9) is a casing supplied with fluid under pressure and provided with elements for spraying a fluid toward the sheet (1).

9. Device as in Claim 8, **characterised in that** the cooling box (9) is provided with elements for spraying a fluid at a density between 400 and 2,000 elements per m² of the active surface in projection.

10. Device as in one or several of Claims 7 to 9, **characterised in that** the cooling box (9) is provided with means (12) and (13) intended both to limit leakage towards the tank (4) of the fluid sprayed toward the sheet (1) inside the cooling box (9) and to prevent the entry of the water from the tank (4) into the cooling box (9).

11. Device as in one or several of Claims 7 to 10, **characterised in that** the circuit supplying the cooling box (9) is provided with systems that are suitable for controlling the operating conditions of the sprayed fluid.

12. Device as in one or several of Claims 7 to 11, **characterised in that** it comprises a cradle (7) which supports the bottom return rollers (6) and which can be vertically shifted, **in that** locks (3) and (8) are located where the sheet steel (1) goes in and comes out, respectively, inside and outside the housing containing the tank (4), respectively so as to isolate the housing containing the tank (4) relative the atmospheres in the housings from which the sheet (1) originates (2) and towards which it is sent after cooling (14).
